# EUROPÄISCHE PATENTSCHRIFT

(11) **EP 2 517 979 B1**
(45) Veröffentlichungstag und Bekanntmachung des Hinweises auf die Patenterteilung: **15.01.2014**
(21) Anmeldenummer: 12165977.5
(22) Anmeldetag: 27.04.2012
(51) Int. Cl.: B65D 75/58, B65D 75/56

(54) **Folienverpackung, insbesondere für Feuchttücher**
Film packaging, in particular for wet wipes
Emballage de feuille, notamment pour lingettes

(30) Priorität: 28.04.2011 DE 102011002315
(43) Veröffentlichungstag der Anmeldung: 31.10.2012
(73) Patentinhaber: Mondi Consumer Packaging Technologies GmbH, 48599 Gronau (DE)
(72) Erfinder: Perick, Matthias, 48683 Ahaus-Altstätte (DE); Rolvering, Sandra, 48683 Ahaus-Wüllen (DE); Wewers, Klaus, 48683 Ahaus (DE); Bader, Dr. Herbert, 48356 Nordwalde (DE)
(74) Vertreter: Albrecht, Rainer Harald

(56) Entgegenhaltungen:
- WO-A1-91/04920
- FR-A1- 2 903 083

## Beschreibung

Die Erfindung betrifft eine Folienverpackung, insbesondere für Feuchttücher. Die Folienverpackung ist aus einer mehrschichtigen Folie gebildet und durch mindestens eine Siegelnaht verschlossen. Sie weist eine Entnahmeöffnung für das Verpackungsgut und eine Aufhängung aus mindestens einer aus einem Folienstreifen bestehenden Schlaufe auf. Die mehrschichtige Folie besteht aus einem Folienlaminat, welches eine siegelfähige Innenfolie an der Verpackungsinnenseite und eine die Verpackungsaußenseite bildende Außenfolie aufweist.

Eine Folienverpackung für Feuchttücher mit den vorstehend beschriebenen Merkmalen ist aus WO 2008/046169 A2 bekannt. Die Folienverpackung kann an handelsüblichen Rollenhaltern für Toilettenpapier aufgehängt werden und weist zu diesem Zweck Aufhängeöffnungen auf, die in vorstehenden Laschen der Folienverpackung angeordnet sind. Die Laschen sind mittels einer Siegelnaht von dem Füllgutraum der Beutelverpackung abgetrennt. Um die Feuchtgutverpackung mit einer definierten Ausrichtung an dem Papierrollenhalter aufhängen zu können, muss die Stange des Papierrollenhalters durch zwei Aufhängeöffnungen geführt werden, die in breiten vorstehenden Laschen an gegenüberliegenden Stirnflächen der Beutelverpackung angeordnet sind. Daraus ergeben sich Einschränkungen hinsichtlich der Abmessungen der Feuchtgutverpackung. Diese Abmessungen müssen an die Abmessungen des Papierrollenhalters angepasst sein.

Vor diesem Hintergrund liegt der Erfindung die Aufgabe zugrunde, die Aufhängung einer Folienverpackung für Feuchttücher in funktionsmäßiger Hinsicht zu verbessern. Insbesondere soll eine Folienverpackung angegeben werden, die eine funktionsgerechte und leicht handhabbare Aufhängung an einer Umfangsfläche der das Verpackungsgut umschließenden Folienumhüllung aufweist.

Gegenstand der Erfindung und Lösung dieser Aufgabe ist eine Folienverpackung nach Anspruch 1.

Ausgehend von einer Folienverpackung mit den eingangs beschriebenen Merkmalen wird die Aufgabe erfindungsgemäß dadurch gelöst, dass das Folienlaminat im Bereich der Aufhängung einen Abschnitt aufweist, wo die Außenfolie und die Innenfolie nicht verbunden sind, und dass die Außenfolie in diesem Abschnitt mit Trennschnitten versehen ist, welche zumindest eine als Aufhängung nutzbare Schlaufe begrenzen. Erfindungsgemäß wird die Außenlage des Folienlaminats für die Aufhängung genutzt. Die Position der Schlaufe sowie ihre Ausbildung kann unabhängig von der Form und den Abmessungen der Folienverpackung variabel festgelegt werden.

Der Abschnitt des Folienlaminats, in dem die Außenfolie und die Innenfolie nicht miteinander verbunden sind, lässt sich auf unterschiedliche Weise realisieren. Im Rahmen der Erfindung liegt es beispielsweise, dass die Außenfolie und die Innenfolie in diesem Bereich nicht flächig miteinander verklebt sind und beim Kaschiervorgang klebstofffreie Flächen vorgesehen werden. Eine bevorzugte und in fertigungstechnischer Hinsicht vorteilhafte Ausführung sieht vor, dass die Außenfolie und die Innenfolie durch eine Klebstoffschicht verbunden sind und dass eine Seite der Klebstoffschicht im Bereich der Aufhängung durch eine Trennschicht abgedeckt ist. Die Trennschicht kann insbesondere aus einer einkaschierten Folie bestehen, die wahlweise nur mit der Innenfolie oder nur der Außenfolie verbunden ist. Vorzugsweise ist die einkaschierte Folie nur mit der Außenfolie verklebt und bildet dadurch gleichzeitig eine Verstärkung der Außenfolie im Bereich der Aufhängung.

Die Trennschnitte zur Bildung der schlaufenförmigen Aufhängung können durch Stanzen des Folienlaminats oder mittels eines CO₂-Laserstrahls erzeugt werden, wobei die Trennschnitte die Außenfolie und optional zumindest partiell auch die einkaschierte Folie durchsetzen. Das Laserschneiden kann problemlos bei nicht polyolefinischen Folien, insbesondere Folien aus Polyethylenterephthalat (PET) eingesetzt werden. PET lässt sich mit CO₂-Lasern gut schneiden. Bei polyolefinischen Folien ist Laserschneiden problematischer, da viele Polyolefine die Strahlung des CO₂-Lasers nur schwach absorbieren und somit der gewünschte Schneideffekt ausbleibt. Sofern als Folienlaminat PE/PE-Verbundfolien eingesetzt werden, werden der Außenfolie und/oder dem einkaschierten und mit der Außenfolie verbundenen Folienstreifen zweckmäßig laserabsorptive Wirksubstanzen zugesetzt. Als laserabsorptive Wirksubstanzen eignen sich beispielsweise Mischsilikate.

Die Folienverpackung bildet vorzugsweise eine im Wesentlichen quaderförmige Umhüllung. Die Entnahmeöffnung und die Aufhängung sind zweckmäßig an gegenüberliegenden oder rechtwinklig angeordneten Wandflächen der quaderförmigen Verpackung angeordnet.

Die Abmessungen und Form der durch Trennschnitte in die Außenfolie eingebrachten Schlaufen unterliegen nur insofern Beschränkungen, dass die Kontur der Trennschnitte in denjenigen Abschnitt des Folienlaminats eingebracht werden muss, wo die Außenfolie und die Innenfolie nicht miteinander verbunden sind.

Die Aufhängung kann aus zumindest einer von zwei Trennschnitten begrenzten Schlaufe bestehen, die sich von einer Längsseite einer Wandfläche der quaderförmigen Folienverpackung zur gegenüberliegenden Längsseite dieser Wandfläche erstreckt. Die Breite der Schlaufe kann beispielsweise an die Länge eines handelsüblichen Papierrollenhalters angepasst werden. Die als Schlaufe abhebbare Außenfolie und die von der Innenfolie gebildete Wandfläche der Folienverpackung bilden gleichsam eine Röhre, die von einem Papierrollenhalter durchfassbar ist. Die erfindungsgemäße Folienverpackung kann im Austausch an eine handelsübliche Papierrolle auf die Stange eines Papierrollenhalters aufgeschoben werden.

Eine weitere Ausführungsvariante der Erfindung sieht vor, dass die Aufhängung aus zumindest einer von zwei Trennschnitten begrenzten U-förmigen Schlaufe besteht, wobei die Enden der U-förmigen Schlaufe vorzugsweise an einer Längsseite einer Wandfläche der vorzugsweise quaderförmigen Umhüllung angeordnet sind. Die Enden der Schlaufe können auch in eine Quersiegelnaht eingebunden sein.

Eine bevorzugte Ausführung der Erfindung sieht vor, dass die Aufhängung zwei U-förmige Schlaufen aufweist, die in derselben Wandfläche der quaderförmigen Folienverpackung ausgebildet sind, wobei die Enden der ersten Schlaufe und die Enden der zweiten Schlaufe an gegenüberliegenden Seiten der Wandfläche angeordnet sind. Sofern die Schlaufen eine ausreichende Länge aufweisen, kann die Feuchtgutverpackung zusätzlich zu einer Papierrolle in einen handelsüblichen Papierrollenhalter eingehängt werden. Der Benutzer kann dann wahlweise Toilettenpapier von einer Papierrolle trennen oder Feuchttücher aus der Folienverpackung entnehmen.

Wenn die Aufhängung lange Schlaufen aufweisen soll, können die Trennschnitte zur Vergrößerung der Schlaufenlänge einen wellenförmigen oder mehrere Bögen umfassenden Verlauf aufweisen. Durch eine z. B. mäanderförmigen Kontur der Trennschnitte kann die Verpackungsfläche ausgenutzt werden, um lange Schlaufen zu erzeugen.

Insbesondere, wenn die durch Trennschnitte in der Außenfolie erzeugten Schlaufen eine große Länge aufweisen, besteht die Gefahr, dass die Schlaufen sich bei der Handhabung und dem Transport der Folienverpackung aus der Fläche lösen. Um dies zu vermeiden, weist die Aufhängung zweckmäßig zumindest einen von den Schlaufenenden beabstandeten Fixierungspunkt auf, welcher die Schlaufe vor dem erstmaligen Gebrauch an der Folienverpackung fixiert. Es ergeben sich mehrere Möglichkeiten zur Schlaufenfixierung. So können die Trennschnitte Unterbrechungen aufweisen, welche die von den Trennschnitten begrenzte Schlaufe an der Folienverpackung bis zum erstmaligen Gebrauch stabilisieren. Ferner besteht die Möglichkeit, dass die Aufhängung zumindest eine Schlaufe aufweist, die an einem von den Schlaufenenden beabstandeten Fixierungspunkt an der Innenfolie des Folienlaminats haftet. Zur Befestigung kann eine Klebefläche, z. B. in Form eines Hotmelt-Punktes, verwendet werden. Es besteht auch die Möglichkeit, die Innenfolie lokal durch Siegeln mit der Schlaufe zu verbinden. Eine solche Siegelverbindung kommt insbesondere dann in Betracht, wenn in das Folienlaminat eine siegelfähige Folie einkaschiert wird, welche gleichzeitig die Funktion der zuvor erläuterten Trennschicht erfüllt.

Im Folgenden wird die Erfindung anhand einer lediglich ein Ausführungsbeispiel darstellenden Zeichnung erläutert. Es zeigen schematisch
- **Fig. 1**: eine aus einer mehrschichtigen Folie bestehende Folienverpackung für Feuchttücher,
- **Fig. 2**: einen Schnitt durch die mehrschichtige Folie,
- **Fig. 3a**: eine Ausführungsvariante der Folienverpackung im Anlieferungszustand,
- **Fig. 3b**: die in Fig. 3a dargestellte Folienverpackung im Gebrauchszustand,
- **Fig. 3c**: eine Detaildarstellung aus Fig. 3a,
- **Fig. 4 bis 6**: weitere Ausführungsbeispiele der Folienverpackung.

Die in Fig. 1 dargestellte Folienverpackung für Feuchttücher ist aus einer mehrschichtigen Folie 1 gebildet und durch mindestens eine Siegelnaht 2 verschlossen. Die Folienverpackung weist eine Entnahmeöffnung 3 für das Verpackungsgut und eine Aufhängung 4 aus mindestens einer aus einem Folienstreifen bestehenden Schlaufe 5 auf.

Einer vergleichenden Betrachtung der Fig. 1 und 2 entnimmt man, dass die mehrschichtigen Folie 1 aus einem Folienlaminat besteht, welches eine siegelfähige Innenfolie 6 an der Verpackungsinnenseite und eine die Verpackungsaußenseite bildende Außenfolie 7 aufweist. Die Außenfolie 7 und die Innenfolie 6 sind durch eine Klebstoffschicht 8 miteinander verbunden. Im Bereich der Aufhängung 4 ist die Klebstoffschicht 8 allerdings an einer Seite durch eine Trennschicht 9 abgedeckt, so dass sich hier ein Bereich bildet, in dem die Außenfolie 7 und die Innenfolie 6 unverbunden bleiben. Die Trennschicht 9 besteht gemäß der Darstellung in Fig. 2 aus einer einkaschierten Folie, die als Verstärkungsfolie ausgebildet sein kann und im Ausführungsbeispiel nur mit der Außenfolie 7 flächig verklebt ist.

Die Außenfolie 7 ist im Bereich der Aufhängung 4 mit Trennschnitten 10 versehen, welche zumindest eine als Aufhängung nutzbare Schlaufe 5 begrenzen. Die Trennschnitte 10 durchsetzen die Außenfolie 7 und optional zumindest partiell auch die einkaschierte Folie bzw. Trennschicht 9. Gemäß der in Fig. 1 dargestellten Ausführung bildet die Folienverpackung eine im Wesentlichen quaderförmige Umhüllung des Verpackungsgutes und besteht die Aufhängung 4 aus zumindest einer von zwei Trennschnitten 10 begrenzten Schlaufe 5, die sich von einer Längsseite einer Wandfläche der quaderförmigen Folienverpackung zur gegenüberliegenden Längsseite dieser Wandfläche erstreckt. Die Breite der Schlaufe 5 ist an die Länge eines handelsüblichen und im Ausführungsbeispiel durch einen Stab angedeuteten Papierrollenhalters 11 angepasst. Die als Schlaufe 5 abhebbare Außenfolie 7 und die von der Innenfolie 6 gebildete Wandfläche der Folienverpackung bilden eine tunnelartige Tasche bzw. Röhre, die von dem stabförmigen Papierrollenhalter 11 durchfassbar ist. Die in Fig. 1 dargestellte Folienverpackung kann im Austausch mit einer handelsüblichen Papierrolle auf die Stange eines Papierrollenhalters 11 aufgeschoben werden. Die Entnahmeöffnung 3 und die Aufhängung 4 sind im Ausführungsbeispiel an rechtwinklig angrenzenden Wandflächen der Verpackung angeordnet. Die Entnahmeöffnung 3 besteht aus einem von einer Schwächungslinie umgebenden Folienabschnitt 12, der einen aufreißbaren Entnahmebereich bildet. Die Schwächungslinie kann beispielsweise als Perforation, als durchgehende linienförmige Materialschwächung und/oder gleichmäßig unterbrochene, linienförmige Materialschwächung ausgebildet sein. Im Rahmen der Erfindung liegt es, dass die Entnahmeöffnung auch mit einem Wiederverschluss z. B. in Form einer Klebelasche versehen ist.

Die in den Fig. 3a bis 3c dargestellte Folienverpackung besteht ebenfalls aus einem Folienlaminat, welches im Bereich der Aufhängung 4 einen Abschnitt aufweist, wo die Außenfolie und die Innenfolie nicht verbunden sind. Das Folienlaminat kann den in Fig. 2 dargestellten Schichtenaufbau aufweisen. Auch die in den Fig. 3a bis 3c dargestellten Folienverpackung bildet eine im Wesentlichen quaderförmige Umhüllung des Verpackungsgutes und weist sowohl eine Aufhängung 4 sowie eine Entnahmeöffnung 3 für das Verpackungsgut auf. Die Entnahmeöffnung 3 und die Aufhängung 4 sind entweder an gegenüberliegenden oder rechtswinklig angrenzenden Wandflächen der Verpackung angeordnet. Die Aufhängung 4 der in den Fig. 3a und 3c dargestellten Folienverpackung besteht aus zwei jeweils von zwei Trennschnitten 10' begrenzten U-förmigen Schlaufen 5'. Die Enden der ersten Schlaufe 5' und die Enden der zweiten Schlaufe 5' sind an gegenüberliegenden Längsseiten dieser Wandfläche angeordnet. Sofern die Schlaufen 5' eine ausreichende Länge aufweisen, kann die Feuchtgutverpackung zusätzlich zu einer Papierrolle in einen handelsüblichen Papierrollenhalter eingehängt werden. Der Benutzer kann das wahlweise Toilettenpapier von einer Papierrolle trennen oder Feuchttücher aus der Folienverpackung entnehmen.

Insbesondere, wenn die durch Trennschnitte 10' erzeugte Schlaufen 5' eine große Länge aufweisen, besteht die Gefahr, dass die Schlaufen 5' sich bei der Handhabung und dem Transport der Folienverpackung aus der Fläche lösen. Um dies zu vermeiden, weist die Aufhängung 4 zumindest einen von den Schlaufenenden beabstandeten Fixierungspunkt 14 auf, welcher die Schlaufe 5' vor dem erstmaligen Gebrauch einer Folienverpackung fixiert. Gemäß der Darstellung in Fig. 3c können die Trennschnitte 10' Unterbrechungen 13 aufweisen, welche die von den Trennschnitten 10' begrenzte Schlaufe 5' einer Folienverpackung bis zum erstmaligen Gebrauch stabilisieren. Zusätzlich oder alternativ besteht die Möglichkeit, dass die Aufhängung 4 zumindest eine Schlaufe 5' aufweist, die an einem von den Schlaufenenden beabstandeten Fixierungspunkt 14 an der Innenfläche des Folienlaminats haftet. Gemäß der Darstellung in Fig. 3b befindet sich an der Innenfolie 6 des Folienlaminats eine Klebefläche, z. B. in Form eines Hotmelt-Punktes, zur Fixierung der Schlaufe. Auch eine Siegelverbindung kommt in Betracht, wenn die als Trennschicht 9 einkaschierte Folie aus einem siegelfähigen Material besteht.

Die in den Fig. 4 und 5 dargestellten Folienverpackungen weisen jeweils eine Aufhängung mit zwei U-förmigen Schlaufen 5' auf, die in derselben Wandfläche der quaderförmigen Folienverpackung ausgebildet sind. Die Schlaufen 5' werden von Trennschnitten 10 gebildet, die in die Außenfolie 7 eingebracht sind. Zur Vergrößerung der Schlaufenlänge weisen diese Trennschnitte 10' einen wellenförmigen oder mehrere Bögen umfassenden Verlauf auf.

Im Ausführungsbeispiel der Fig. 6 weist die Aufhängung 4 nur eine Schlaufe 5' auf, die von zwei U-förmigen, in die Außenfolie 7 eingebrachten Trennschnitte 10 begrenzt ist und gebildet wird. Die Enden der Schlaufe 5' sind an einer Längsseite einer Wandfläche der quaderförmigen Umhüllung angeordnet und in eine Quersiegelnaht 2 der Folienverpackung eingebunden. Die Entnahmeöffnung 3 findet sich bei der in Fig. 6 dargestellten Ausführung der Folienverpackung an der Unterseite der dargestellten Folienverpackung, so dass die Aufhängung 4 und die Entnahmeöffnung 3 sich an gegenüberliegenden Wandflächen der Folienverpackung befinden.

## Patentansprüche

1. Folienverpackung, insbesondere für Feuchttücher, die aus einer mehrschichtigen Folie (1) gebildet und durch mindestens eine Siegelnaht (2) verschlossen ist,
wobei die Folienverpackung eine Entnahmeöffnung (3) für das Verpackungsgut und eine Aufhängung (4) aus mindestens einer aus einem Folienstreifen bestehenden Schlaufe aufweist und
wobei die mehrschichtige Folie (1) aus einem Folienlaminat besteht, welches eine siegelfähige Innenfolie (6) an der Verpackungsinnenseite und eine die Verpackungsaußenseite bildende Außenfolie (7) aufweist,
**dadurch gekennzeichnet, dass** das Folienlaminat im Bereich der Aufhängung einen Abschnitt aufweist, wo die Außenfolie (7) und die Innenfolie (6) nicht verbunden sind, und dass die Außenfolie (7) in diesem Abschnitt mit Trennschnitten (10, 10') versehen ist, welche zumindest eine als Aufhängung nutzbare Schlaufe (5, 5') begrenzen.

2. Folienverpackung nach Anspruch 1, **dadurch gekennzeichnet, dass** die Außenfolie (7) und die Innenfolie (6) durch eine Klebstoffschicht (8) verbunden sind und dass eine Seite der Klebstoffschicht (8) im Bereich der Aufhängung (4) durch eine Trennschicht (9) abgedeckt ist.

3. Folienverpackung nach Anspruch 2, **dadurch gekennzeichnet, dass** die Trennschicht (9) aus einer einkaschierten Folie besteht.

4. Folienverpackung nach Anspruch 3, **dadurch gekennzeichnet, dass** die einkaschierte Folie nur mit der Außenfolie (7) verklebt ist.

5. Folienverpackung nach Anspruch 4, **dadurch gekennzeichnet, dass** die Trennschnitte (10, 10') die Außenfolie (7) und zumindest partiell die als Trennschicht (9) einkaschierte Folie durchsetzen.

6. Folienverpackung nach einem der Ansprüche 1 bis 5, **dadurch gekennzeichnet, dass** die Folienverpackung eine im Wesentlichen quaderförmige Umhüllung des Verpackungsgutes bildet und dass die Entnahmeöffnung (3) und die Aufhängung (4) an gegenüberliegenden oder rechtwinkelig angrenzenden Wandflächen der Verpackung angeordnet sind.

7. Folienverpackung nach Anspruch 6, **dadurch gekennzeichnet, dass** die Aufhängung (4) aus zumindest einer von zwei Trennschnitten (10) begrenzten Schlaufe (5) besteht, die sich von einer Längsseite einer Wandfläche der quaderförmigen Folienverpackung zur gegenüberliegenden Längsseite dieser Wandfläche erstreckt.

8. Folienverpackung nach einem der Ansprüche 1 bis 6, **dadurch gekennzeichnet, dass** die Aufhängung (4) aus zumindest einer von zwei Trennschnitten (10) begrenzte U-förmigen Schlaufe (5') besteht.

9. Folienverpackung nach Anspruch 8, **dadurch gekennzeichnet, dass** die Enden der Schlaufe (5') an einer Längsseite einer Wandfläche der quaderförmigen Umhüllung angeordnet sind.

10. Folienverpackung nach Anspruch 8 oder 9, **dadurch gekennzeichnet, dass** die Enden der Schlaufe (5') in eine Quersiegelnaht (2) eingebunden sind.

11. Folienverpackung nach Anspruch 8, **dadurch gekennzeichnet, dass** die Aufhängung zwei U-förmige Schlaufen (5') aufweist, die in derselben Wandfläche der quaderförmigen Folienverpackung ausgebildet sind, wobei die Enden der ersten Schlaufe und die Enden der zweiten Schlaufe an gegenüberliegenden Längsseiten der Wandfläche angeordnet sind.

12. Folienverpackung nach einem der Ansprüche 8 bis 11, **dadurch gekennzeichnet dass** die Trennschnitte (10') zur Vergrößerung der Schlaufenlänge einen wellenförmigen oder mehrere Bogen umfassenden Verlauf aufweisen.

13. Folienverpackung nach einem der Ansprüche 1 bis 12, **dadurch gekennzeichnet, dass** die Aufhängung (4) zumindest einen von den Schlaufenenden beabstandeten Fixierungspunkt (14) aufweist, welcher die Schlaufe (5, 5') vor dem erstmaligen Gebrauch an der Folienverpackung fixiert.

14. Folienverpackung nach einem der Ansprüche 1 bis 13, **dadurch gekennzeichnet, dass** die Trennschnitte (10, 10') Unterbrechungen (13) aufweisen, welche die von den Trennschnitten begrenzte Schlaufe (5, 5') an der Folienverpackung bis zum erstmaligen Gebrauch fixieren.

15. Folienverpackung nach einem der Ansprüche 1 bis 14, **dadurch gekennzeichnet, dass** die Aufhängung (4) zumindest eine Schlaufe (5') aufweist, die an einem von den Schlaufenenden beabstandeten Fixierungspunkt (14) an der Innenfolie des Folienlaminats haftet.

## Claims

1. A film packaging, in particular for wet wipes, formed of a multi-layer film (1) and closed by at least one sealing seam (2),
wherein the film packaging comprises a withdrawal opening (3) for the packaged content and a suspension (4) consisting of at least one loop made of a film strip, and
wherein the multi-layer film (1) consists of a film laminate which comprises a sealable inner film (6) on the inside of the packaging and an outer film (7) forming an outside of the packaging,
**characterised in that** the film laminate, in the area of the suspension, comprises a portion, where the outer film (7) and the inner film (6) are not connected, and **in that** the outer film (7) in this portion is provided with separating cuts (10, 10') which limit at least one loop (5, 5') usable as a suspension.

2. The film packaging according to claim 1, **characterised in that** the outer film (7) and the inner film (6) are connected by an adhesive layer (8) and **in that** one side of the adhesive layer (8) in the area of the suspension (4) is covered by a separating layer (9).

3. The film packaging according to claim 2, **characterised in that** the separating layer (9) consists of a laminated-in film.

4. The film packaging according to claim 3, **characterised in that** the laminated-in film is bonded only to the outer film (7).

5. The film packaging according to claim 4, **characterised in that** the separating cuts (10, 10') extend through the outer film (7) and at least partially through the laminated-in film as the separating layer (9).

6. The film packaging according to one of claims 1 to 5, **characterised in that** the film packaging forms an essentially cuboid envelope of the packaged content and **in that** the withdrawal opening (3) and the suspension (4) are arranged on opposite wall surfaces or on right-angled adjacent wall surfaces of the packaging.

7. The film packaging according to claim 6, **characterised in that** the suspension (4) consists of at least one loop (5) limited by two separating cuts (10), which loop (5) extends from a longitudinal side of one wall surface of the cuboid film packaging to the opposite longitudinal side of this wall surface.

8. The film packaging according to one of claims 1 to 6, **characterised in that** the suspension (4) consists of at least one U-shaped loop (5') limited by one of two separating cuts (10).

9. The film packaging according to claim 8, **characterised in that** the ends of the loop (5') are arranged on one longitudinal side of the cuboid envelope.

10. The film packaging according to claim 8 or 9, **characterised in that** the ends of the loop (5') are bound into a transverse sealing seam (2).

11. The film packaging according to claim 8, **characterised in that** the suspension comprises two U-shaped loops (5'), which are formed in the same wall surface of the cuboid film packing, wherein the ends of the first loop and the ends of the second loop are arranged on opposite longitudinal sides of the wall surface.

12. The film packaging according to one of claims 8 to 11, **characterised in that** the separating cuts (10') have a progression which comprises a wave-shaped bow or several bows in order to increase the loop length.

13. The film packaging according to one of claims 1 to 12, **characterised in that** the suspension (4) comprises at least one fixing point (14) spaced apart from the loop ends, which fixes the loop (5, 5') to the film packaging prior to its initial use.

14. The film packaging according to one of claims 1 to 13, **characterised in that** the separating cuts (10, 10') comprise interruptions (13), which fix the loop (5, 5') limited by the separating cuts (10, 10') to the film packaging until its initial use.

15. The film packaging according to one of claims 1 to 14, **characterised in that** the suspension (4) comprises at least one loop (5'), which adheres to the inner film of the film laminate at a fixing point (14) spaced apart from the loop ends.

## Revendications

1. Emballage en film, notamment pour des lingettes humides, qui est formé à partir d'un film multicouches (1) et qui est fermé par au moins un joint de scellement (2),
l'emballage en film comportant une ouverture de retrait (3) pour le produit emballé et un système d'accrochage (4) par une boucle constituée d'au moins une bande de film,
le film multicouches (1) étant constitué d'un laminé de films, lequel comporte un film intérieur (6) scellable sur la face intérieure de l'emballage et un film extérieur (7) constituant la face extérieure de l'emballage,
**caractérisé en ce que** dans la zone du système d'accrochage, le laminé de films comporte une partie sur laquelle le film extérieur (7) et le film intérieur (6) ne sont pas reliés et **en ce que** dans cette partie, le film extérieur (7) est muni de coupes de sectionnement (10, 10') qui délimitent au moins une boucle (5, 5') utilisable en tant que système d'accrochage.

2. Emballage en film selon la revendication 1, **caractérisé en ce que** le film extérieur (7) et le film intérieur (6) sont reliés par une couche de colle (8) et **en ce que** dans la zone du système d'accrochage (4), une face de la couche de colle (8) est recouverte par une couche séparatrice (9).

3. Emballage en film selon la revendication 2, **caractérisé en ce que** la couche séparatrice (9) est constituée d'un film contrecollé.

4. Emballage en film selon la revendication 3, **caractérisé en ce que** le film contrecollé n'est collé qu'avec le film extérieur (7).

5. Emballage en film selon la revendication 4, **caractérisé en ce que** les coupes de sectionnement (10, 10') traversent le film extérieur (7) et au moins partiellement le film contrecollé en tant que couche séparatrice (9).

6. Emballage en film selon l'une quelconque des revendications 1 à 5, **caractérisé en ce que** l'emballage en film forme une enveloppe sensiblement quadratique du produit à emballer et **en ce que** l'ouverture de retrait (3) et le système d'accrochage (4) sont disposés sur des surfaces de paroi opposées et adjacentes à angle droit de l'emballage.

7. Emballage en film selon la revendication 6, **caractérisé en ce que** le système d'accrochage (4) est constitué d'au moins une boucle (5) délimitée par deux coupes de sectionnement (10) qui s'étend d'un côté longitudinal d'une surface de paroi de l'emballage en film quadratique vers le côté longitudinal opposé de ladite surface de paroi.

8. Emballage en film selon l'une quelconque des revendications 1 à 6, **caractérisé en ce que** le système d'accrochage (4) est constitué d'au moins une boucle (5') délimitée par deux coupes de sectionnement (10).

9. Emballage en film selon la revendication 8, **caractérisé en ce que** les extrémités de la boucle (5') sont disposées sur un côté longitudinal d'une surface de paroi de l'enveloppe quadratique.

10. Emballage en film selon la revendication 8 ou la revendication 9, **caractérisé en ce que** les extrémités de la boucle (5') sont intégrées dans un joint de scellement (2) transversal.

11. Emballage en film selon la revendication 8, **caractérisé en ce que** le système d'accrochage comporte deux boucles (5') en forme de U qui sont conçues sur la même surface de paroi de l'emballage en film quadratique, les extrémités de la première boucle et les extrémités de la seconde boucle étant disposées sur des côtés longitudinaux opposés de la surface de paroi.

12. Emballage en film selon l'une quelconque des revendications 8 à 11, **caractérisé en ce que** pour agrandir la longueur des boucles, les coupes de sectionnement (10') présentent un trajet ondulé ou plusieurs courbes.

13. Emballage en film selon l'une quelconque des revendications 1 à 12, **caractérisé en ce que** le système d'accrochage (4) comporte au moins un point de fixation (14) écarté des extrémités de la boucle, qui fixe la boucle (5, 5') sur l'emballage en film, avant la première utilisation.

14. Emballage en film selon l'une quelconque des revendications 1 à 13, **caractérisé en ce que** les coupes de sectionnement (10, 10') comportent des interruptions (13) qui fixent la boucle (5, 5') délimitée par les coupes de sectionnement sur l'emballage en film jusqu'à la première utilisation.

15. Emballage en film selon l'une quelconque des revendications 1 à 14, **caractérisé en ce que** le système d'accrochage (4) comporte au moins une boucle (5') qui sur un point de fixation (14) écarté des extrémités de la boucle adhère sur le film intérieur du laminé de films.
